# EUROPÄISCHE PATENTSCHRIFT

(11) **EP 0 392 195 B1**
(45) Veröffentlichungstag und Bekanntmachung des Hinweises auf die Patenterteilung: **29.07.1992**
(21) Anmeldenummer: 90104609.4
(22) Anmeldetag: 12.03.1990
(51) Int. Cl.: G01B 21/02

(54) **Verfahren zur Herstellung von repräsentativen, textilen Faserproben**
Method for the production of representative textile samples of fibres
Procédé pour la fabrication de spécimens représentatifs de fibres textiles

(30) Priorität: 10.04.1989 CH 1340/89
(43) Veröffentlichungstag der Anmeldung: 17.10.1990
(73) Patentinhaber: Siegfried Peyer AG, 8832 Wollerau (CH)
(72) Erfinder: Gloor, René, CH-8805 Richterswil (CH); Müller, Michael, CH-8820 Wädenswil (CH); Beeler, Alfred, CH-8810 Horgen (CH)
(74) Vertreter: Lusuardi, Werther Giovanni, Dr.

(56) Entgegenhaltungen:
- CH-A- 670 836
- DE-A- 1 902 322
- DE-A- 2 421 370

## Beschreibung

Die Erfindung bezieht sich auf ein Verfahren zur Herstellung von repräsentativen, textilen Faserproben gemäss dem Oberbegriff des Anspruchs 1, sowie einer Vorrichtung zur Durchführung des Verfahrens.

Bei den heute bekannten Verfahren zur Vergleichmässigung und Parallelisation von Stapelfasermaterial in der Textilindustrie werden regelmässig die langen Fasern bevorzugt, so dass die zubereitete Faserprobe gegenüber dem Originalprodukt einen künstlich erhöhten Anteil an langen Fasern enthält und so die mit der Faserprobe durchzuführenden Messungen und Untersuchungen verfälscht.

Repräsentativ für den heute bekannten Stand der Technik ist beispielsweise die Apparatur gemäss der CH-A-488 187, bei der das Fasermaterial mittels eines Rechens einer perforierten Trommelvorrichtung entnommen wird. Diese Technik der Probeentnahme führt wegen der besseren Erfassungswahrscheinlichkeit der längeren Fasern zu einer Anreicherung solcher Fasern in der entnommenen Faserprobe, so dass ein längenbetontes Fasermuster erhalten wird.

Auch beim bekannten Verfahren gemäss der CH-A-637 468, bei dem eine Messung der Längenverteilung von Textilfasern durch Auflösung eines Faservlieses im Luftstrom, Fixierung der Einzelfasern auf eine umlaufende Siebtrommel und anschliessende optische Bestimmung der Faserlängen erfolgt, erhält man eine Verfälschung des Messresultats, weil die Verstreckung der Fasern in der Praxis dazu führt, dass sich diese um die Walzen herum aufwickeln. Es ist somit ausgeschlossen ein repräsentatives Muster zu erhalten. Auch das Absaugen auf der Trommel führt zu einer weiteren Verfälschung des Ergebnisses, weil kleinere Fasern in das Innere der Siebtrommel gesaugt werden.

Weiter ist aus der DE-A-2 421 370 ein Verfahren zur Entnahme einer Probe aus einem Faserstrang bekannt, bei dem ein Teil eines Faserstranges zwischen zwei tellerförmigen Platten zusammengepresst wird und mittels einer Schneidvorrichtung herausgeschnitten wird. Die Struktur des dadurch erhaltenen kreisabschnittförmigen Stückes Fasermaterial und insbesondere die relative Lage und Ausrichtung seiner Einzelfasern wird allerdings durch dieses bekannte Verfahren in keiner Weise verändert.

Hier will die Erfindung Abhilfe schaffen. Der Erfindung liegt die Aufgabe zugrunde, auf einfache und zuverlässige Weise ein weitgehend unbetontes Fasermuster zu gewinnen.

Die Erfindung löst die gestellte Aufgabe mit einem Verfahren, welches die Merkmale des Anspruchs 1 aufweist, sowie einer Vorrichtung zur Durchführung des Verfahrens, welche die Merkmale des Anspruchs 8 aufweist.

Vorteilhagte Ansgestaltungen entnimmt man den abhängigen Ansprüchen.

Die durch die Erfindung erreichten Vorteile sind im wesentlichen darin zu sehen, dass dank des erfindungsgemässen Verfahrens eine repräsentative Menge Stapelfasermaterial ohne Verluste in ein unbetontes Labormuster zerlegt werden kann.

Ein Ausführungsbeispiel der Erfindung, welches zugleich das Funktionsprinzip erläutert, ist in der Zeichnung dargestellt und wird im folgenden näher beschrieben.
Fig. 1 zeigt eine perspektivische Ansicht der Vorrichtung zur Durchführung des erfindungsgemässen Verfahrens in der Ruhephase;
Fig. 2 zeigt einen Längsschnitt durch die Vorrichtung zur Durchführung des erfindungsgemässen Verfahrens während der Beschickungs- und Musterherstellungphase;
Fig. 3 zeigt eine perspektivische Ansicht der Vorrichtung zur Durchführung des erfindungsgemässen Verfahrens in der Phase der Musterentnahme;
Fig. 4 zeigt einen Längsschnitt durch die in Fig. 3 dargestellte Musterklemme zur Entnahme des Fasermusters; und
Fig. 5 zeigt eine perspektivische Ansicht der Vorrichtung zur Durchführung des erfindungsgemässen Verfahrens in der Phase der Wiederbereitstellung für die nächste Faserprobengewinnung.

In den Figuren ist eine Vorrichtung zur Vergleichmässigung und Parallelisation von Stapelfasermaterial zur erfindungsgemässen Herstellung von repräsentativen, textilen Faserproben dargestellt, welche in ihrem grundsätzlichen Aufbau aus zwei, miteinander in Eingriff bringbaren Tellern 1 und 2 mit entsprechenden Garnituren oder Nadeln 3 und 4 besteht, deren relativer Abstand zueinander stufenlos einstellbar ist. Der Abstand zwischen den beiden Tellern 1 und 2 wird im Bereich zwischen 0 bis 10 mm rohstoffspezifisch optimiert.

Bei der in Fig. 1 dargestellten bevorzugten Ausführung sind die Teller 1 und 2 von kreisförmiger Gestalt. Ganz allgemein können aber auch andere geometrische Formen verwendet werden, beispielsweise zwei zueinander parallele Zylindermantelflächen.

Die Garnituren 3 und 4 der beiden Teller 1 und 2 bestehen aus Häkchen auf dem einen Teller 1 und aus mit den Häkchen zusammenwirkenden Gegenhäkchen auf dem anderen Teller 2. Vorzugsweise weisen die beiden Garnituren 3 und 4, wie in Fig. 2 dargestellt, ein sägezahnförmiges Profil auf. Es sind aber auch Kombinationen mit unterschiedlichen Garniturstrukturen möglich, beispielsweise ein Sägezahnprofil auf dem oberen Teller 2 und Häkchen auf dem unteren Teller 1 oder umgekehrt.

Der obere der beiden Teller 2 weist bei der in Fig. 1 dargestellten bevorzugten Ausführungsform eine Einspeisevorrichtung 7 für das Fasermaterial 6 auf, welche im wesentlichen aus einem parallelen zusammenwirkenden Walzenpaar besteht.

Der untere der beiden Teller 1 weist einen Musterentnahmeschlitz 8 auf, in welchen eine Musterklemme 5 eingeführt werden kann, welche im wesentlichen aus zwei mittels eines Scharniers 12 drehbar miteinander verbundenen Kämmen 13 und 14 und einer Verriegelung 15 besteht, mit welcher die freien Enden der Kämme 13 und 14 fixiert werden können.

Die beiden Teller 1 und 2 weisen je eine Achse 16 und 17 auf, mit der eine manuelle oder maschinelle Rotation erzeugt werden kann.

Das erfindungsgemässe Verfahren wird nun anhand der einzelnen, verschiedene Arbeitsphasen darstellende Figuren im einzelnen erläutert.

Wie in den Fig. 1 und 2 dargestellt, werden die beiden Teller 1 und 2 durch Gegeneinanderfahren längs der Achsen 16 und 17 in die Arbeitsstellung gebracht, wobei der Abstand zwischen den beiden Tellern 1 und 2 je nach Materialmenge und Materialbeschaffenheit differenziert einstellbar ist.

Das Fasermaterial 6 wird nun über die Einspeisevorrichtung 7 zwischen die relativ zueinander entgegengesetzt rotierenden, mit je einer Garnitur 3 und 4 bestückten Teller 1 und 2 gebracht.

Durch die relativ gegeneinander stattfindende Rotationsbewegung der Teller 1 und 2, übt die eine der beiden Garnituren 3 auf das Fasermaterial 6 eine Rückhaltekraft und die andere Garnitur 4 die Ausziehkraft aus, wobei entweder der untere Teller 1 zum oberen Teller 2 (oder umgekehrt) relativ langsamer laufen kann. Bei diesem in Fig. 2 dargestellten Vorgang, entsteht aus dem originalen Faservlies 6, ein Fasermuster mit radialen und zueinander weitgehend parallelen Faserachsen.

In Fig. 3 ist die Phase der Musterentnahme dargestellt, welche mit Hilfe der in Fig. 4 dargestellten Musterklemme 5 stattfindet. Die Musterklemme 5 wird nach Stillsetzung der Teller 1 und 2 mit geöffneten Kämmen 13 und 14 in den Musterentnahmeschlitz 8 eingeführt und mittels der Verriegelung 15 verriegelt, dabei wird der Musterbart 11 in der Musterklemme 5 rutschfest fixiert. Nun werden die Teller 1 und 2 auseinandergefahren und der Musterbart 11 kann zusammen mit der Musterklemme 5 entnommen werden.

Das Fasermuster oder besser der Fasermusterbart 11 wird nun in den meisten Fällen noch von den ungeklemmten Fasern durch geeignete Bürstoperationen befreit. Ein so vorbereiteter Fasermusterbart 11 kann als Prüfling für verschiedene Bestimmungen, wie Faserlänge, Faserreife, Faserfeinheit, Faserfarbe und Faserfestigkeit dienen.

Die in Fig. 5 dargestellte Phase der Wiederbereitstellung für die nächste Fasermusterbart-Herstellung beginnt mit dem Auseinanderfahren der beiden Teller 1 und 2. In geöffnetem Zustand werden die in den Garnituren 3 und 4 verbleibenden Fasern 6 unter Zuhilfenahme von Saug- und/oder Bürstvorrichtungen 9 entfernt und die beiden Teller 1 und 2 wieder in Arbeitsposition (Fig. 1 und 2) gebracht.

## Patentansprüche

1. Verfahren zur Herstellung von repräsentativen, textilen Faserproben bei dem ein Stück des originalen, zu analysierenden Fasermaterials (6) zwischen zwei mit einem konstanten Abstand zueinander angeordnete, parallele, über gegenseitig wirkende, in das Fasermaterial (6) eingreifende Erhebungen (3,4) verfügende Flächen (1,2) gebracht wird, dadurch gekennzeichnet, dass die beiden Flächen (1,2) relativ zueinander unter Beibehaltung des gegenseitigen Abstandes so bewegt werden, dass dabei das Fasermaterial (6) durch die Wirkung der Erhebungen (3,4) in seine Einzelfasern zerlegt wird, und dass davon eine zufällige Querschnittsprobe (11) senkrecht zu den Einzelfasern entnommen wird.

2. Verfahren nach Anspruch 1, dadurch gekennzeichnet, dass die beiden Flächen (1,2) zwei kreisförmige Scheiben darstellen.

3. Verfahren nach Anspruch 1, dadurch gekennzeichnet, dass die beiden Flächen (1,2) zwei Zylindermantelflächen darstellen.

4. Verfahren nach einem der Ansprüche 1 bis 3, dadurch gekennzeichnet, dass der bestand zwischen den beiden Flächen (1,2) weniger als 10 mm beträgt.

5. Verfahren nach einem der Ansprüche 1 bis 4, dadurch gekennzeichnet, dass die Erhebungen (3) der einen Fläche (1) aus Häkchen und die Erhebungen (4) der anderen Fläche (2) aus mit den Häkchen zusammenwirkenden Gegenhäkchen bestehen.

6. Verfahren nach einem der Ansprüche 1 bis 5, dadurch gekennzeichnet, dass die beiden Flächen (1,2) über je eine miteinander korrespondierende Öffnung (8,10) verfügen, durch welche das Fasermuster (11) entnommen werden kann.

7. Verfahren nach Anspruch 6, dadurch gekennzeichnet, dass die Öffnungen (8,10) senkrecht zur linearen Richtung des zu zerlegenden Fasermaterials (6) angeordnet sind.

8. Vorrichtung zur Durchführung des Verfahrens nach einem der Ansprüche 1 bis 7, dadurch gekennzeichnet, dass sie aus zwei mit einem konstanten bestand zueinander angeordneten, parallelen, gegeneinander rotierbaren Tellern (1,2) mit einer gegenseitig wirkenden Garnitur (3,4), vorzugsweise in Form von Nadeln, besteht, die geeignet ist die Faserachsen der Einzelfasern des Fasermaterials (6) weitgehend parallel zueineinander auszurichten.

9. Vorrichtung nach Anspruch 8, dadurch gekennzeichnet, dass die beiden Teller (1,2) über je einen miteinander korrespondierenden, radial angeordneten Schlitz (8,10) verfügen, durch welchen mittels einer Musterklemme (5) die Faserprobe (11) entnommen werden kann.

10. Vorrichtung nach Anspruch 8 oder 9, dadurch gekennzeichnet, dass mindestens eine der Garnituren (3,4) ein Sägezahnprofil aufweist.

## Claims

1. Method for preparing representative samples of textile fibers, whereby a piece of the original fiber material (6) to be analysed is brought between two parallel surfaces (1,2) arranged at a constant distance from each other and having interacting protrusions (3,4) engaging the fibre material (6), characterized in that the two surfaces (1,2) are moved relatively to each other while holding the surfaces (1,2) at its mutual distance in such a way that the fibre material (6) is linearly resolved into its individual fibres by the action of the protrusions (3,4) and that a cross-sectional sample (11) thereof is removed orthogonally to the single fibres.

2. Method according to claim 1, characterized in that the two surfaces (1,2) are two circular disks.

3. Method according to claim 1, characterized in that the two surfaces (1,2) are two cylindrical surfaces.

4. Method according to one of the claims 1 to 3, characterized in that the distance between the two surfaces (1,2) is less than 10 mm.

5. Method according to one of the claims 1 to 4, characterized in that the protrusions (3) of one surface (1) comprise a plurality of small hooks and that the protrusions (4) of the other surface (2) comprise a plurality of small counter-hooks interacting with the small hooks.

6. Method according to one of the claims 1 to 5, characterized in that each of the two surfaces (1,2) is provided with an aperture (8,10) corresponding with each other and through which the fiber sample (11) is removable.

7. Method according to claim 6, characterized in that the apertures (8,10) are arranged perpendiculary to the linear direction of the fiber material (6) to be analysed.

8. Apparatus for performing the method according to one of the claims 1 to 7, characterized in that it comprises two parallel disks (1,2) rotatably arranged at a constant distance from each other with mutually interacting protrusions (3,4), preferably in the form of needles, capable of aligning the fibre axis of the single fibres of the fibre material (6) essentially parallel to each other.

9. Apparatus according to claim 8, characterized in that each of the two disks (1,2) is provided with a radially extending slot (8,10) corresponding with each other and through which the fiber sample (11) is removable by means of a sample clamp (5).

10. Apparatus according to claim 8 or 9, characterized in that at least one set of protrusions (3,4) has saw-tooth profile.

## Revendications

1. Procédé de réalisation d'échantillons représentatifs de fibres textiles, dans lequel une pièce du matériau fibreux (6) original à analyser est amenée entre deux surfaces (1, 2) parallèles disposées à écartement mutuel constant, et disposant de protubérances (3, 4) travaillant en opposition pour accrocher le matériau fibreux (6), caractérisé en ce que les deux surfaces (1, 2) sont déplacées mutuellement l'une par rapport à l'autre tout en maintenant leur écartement mutuel de telle sorte que le matériau fibreux soit transformé en ces fibres individuelles par l'action des protubérances (3, 4), et en ce que l'on puisse en extraire l'échantillon transversal (11) obtenu, perpendiculairement aux fibres individuelles.

2. Procédé selon la revendication 1, caractérisé en ce que les deux surfaces (1, 2) sont des disques de forme circulaire.

3. Procédé selon la revendication 1, caractérisé en ce que les deux surfaces (1, 2) sont deux surfaces d'enveloppe cylindrique.

4. Procédé selon l'une des revendications 1 à 3 caractérisé en ce que l'écartement entre les deux surfaces (1, 2) vaut moins de 10 mm.

5. Procédé selon l'une des revendications 1 à 4, caractérisé en ce que les protubérances (3) d'une des surfaces, la surface (1), sont constituées de petits crochets, et que les protubérances (4) de l'autre surface, la surface (2), sont constituées de petits contre-crochets coopérant avec les petits crochets.

6. Procédé selon l'une des revendications 1 à 5, caractérisé en ce que les deux surfaces (1, 2) disposent chacune d'une ouverture en correspondance mutuelle (8, 10), à travers laquelle il est possible d'extraire l'échantillon de fibres (11).

7. Procédé selon la revendication 6, caractérisé en ce que les ouvertures (8, 10) sont disposées perpendiculairement à la direction d'extension linéaire du matériau fibreux (6) à transformer.

8. Dispositif destiné à l'exécution du procédé selon l'une des revendications 1 à 7, caractérisé en ce qu'il est constitué de deux plateaux (1, 2) parallèles, disposés à écartement mutuel constant, pouvant être mis en rotation en opposition l'un à l'autre, et dotés d'une garniture (3, 4) agissant en opposition, de préférence sous forme d'aiguilles, ce dispositif permettant d'orienter en substance parallèlement les uns aux autres les axes des fibres individuelles du matériau fibreux (6).

9. Dispositif selon la revendication 8, caractérisé en ce que les deux plateaux (1, 2) sont chacun dotés d'une fente (8, 10) disposée radialement, chaque fente correspondant avec l'autre, l'échantillon de fibres (11) pouvant être enlevé à travers ces fentes à l'aide d'un peigne à échantillon (5).

10. Dispositif selon la revendication 8 ou 9, caractérisé en ce qu'au moins une des garnitures (3, 4) présente un profil en dents de scie.
